# EUROPÄISCHE PATENTSCHRIFT

(11) **EP 1 039 140 B1**
(45) Veröffentlichungstag und Bekanntmachung des Hinweises auf die Patenterteilung: **05.06.2002**
(21) Anmeldenummer: 00103931.2
(22) Anmeldetag: 25.02.2000
(51) Int. Cl.: F04D 29/18, F04D 5/00

(54) **Förderpumpe**
Feed pump
Pompe d'alimentation

(30) Priorität: 19.03.1999 DE 19912314
(43) Veröffentlichungstag der Anmeldung: 27.09.2000
(73) Patentinhaber: Siemens Aktiengesellschaft, 80333 München (DE)
(72) Erfinder: Marx, Peter, 34119 Kassel (DE); Schmidt, Christoph, 36199 Rotenburg (DE); Endler, Dirk, 36277 Schenklengsfeld (DE)

(56) Entgegenhaltungen:
- EP-A- 0 360 681
- US-A- 5 807 068

## Beschreibung

Die Erfindung betrifft eine Förderpumpe mit einem angetriebenen, sich in einem Pumpengehäuse drehenden Laufrad, mit mindestens einem an einer Stirnseite des Laufrades angeordneten Kranz von Schaufelkammern, einem dem Kranz von Schaufelkammern gegenüberliegenden und in der Wandung des Pumpengehäuses angeordneten Förderkanal und mit die Schaufelkammern seitlich begrenzenden Laufschaufeln.

Derartige Förderpumpen sind als Peripheral- oder Seitenkanalpumpen bekannt und werden vielfach in Kraftstoffördereinheiten von Kraftfahrzeugen eingesetzt. Ein in dem Pumpengehäuse angeordneter Elektromotor treibt über eine Welle das in der Pumpenkammer befindliche Laufrad an. In der Wandung der Pumpenkammer ist ein den Schaufelkammern gegenüberliegender Förderkanal angeordnet. Durch die Rotation des Laufrades wird durch eine in der Pumpenkammer angeordnete Ansaugöffnung Kraftstoff angesaugt und mittels der Schaufelkammern und dem Förderkanal bis zu einer Auslaßöffnung gefördert. Die zu fördernde Flüssigkeit tritt durch Zentrifugalkräfte bedingt im radial inneren Bereich der Schaufelkammern in diese ein und im radial äußeren Bereich der Schaufelkammem wieder aus. Da die Schaufelkammem und der Förderkanal zumindest annähernd geschlossen sind, bildet sich in der Flüssigkeit eine Zirkulationsströmung aus.

Zur Verbesserung des Wirkungsgrades dieser Förderpumpen sind zahlreiche geometrische Ausgestaltungen des Einlaßbereiches in die Pumpenkammer, des Förderkanals und des Laufrades bekannt. Bei der Ausbildung des Laufrades kommt der Gestaltung der Schaufelkammem und des Förderkanals, insbesondere des Querschnitts große Bedeutung zu. Als besonders geeignet haben sich dabei Laufräder mit einander gegenüberliegenden Kränzen von Schaufelkammem erwiesen.

Zur Verbesserung der Zirkulationsströmung zwischen dem Förderkanal und den Schaufelkammern ist weiterhin bekannt, die Laufschaufeln gegenüberliegender Schaufelkammern zueinander V-förmig anzuordnen, so daß die Laufschaufeln in Umlaufrichtung nach vorn geöffnet sind. Diese Anordnung der Laufschaufeln ermöglicht eine bessere Energieübertragung auf die Strömung. Gleichzeitig werden an der Rückseite der Laufschaufeln auftretende Verwirbelungen vermindert. Damit besitzen derartige Laufräder einen verbesserten Wirkungsgrad gegenüber Laufrädem, deren Laufschaufeln senkrecht zur Stirnseite angeordneten sind.

Des weiteren sind Laufräder von Förderpumpen bekannt, deren Laufschaufeln im radial äußeren Bereich sehr stark gegenüber dem radial inneren Bereich verdreht sind. Neben der aufwendigen Fertigung derartiger Laufräder, kann das Strömungsverhalten in den Schaufelkammem aufgrund des großen Winkelunterschieds zwischen den inneren und den äußeren Schaufelbereichen negativ beeinflußt werden (siehe zum Beispiel US-A-5 807 068).

Der Erfindung liegt die Aufgabe zugrunde, eine Förderpumpe mit einem verbessertem Strömungsverhalten zu schaffen. Dabei soll insbesondere das Laufrad der Förderpumpe eine hohe Lebensdauer besitzen und kostengünstig herstellbar sein.

Erfindungsgemäß wird die Aufgabe mit dem Merkmalen des Anspruchs 1 gelöst. Vorteilhafte Ausgestaltungen sind in den Unteransprüchen beschrieben.

Es wurde gefunden, daß für eine optimale Energieübertragung zwischen Laufrad und Flüssigkeit die Ausbildung der Laufschaufeln nicht unabhängig von den geometrischen Abmessungen des Laufrades betrachtet werden kann. Vielmehr ist neben dem Einströmwinkel und dem Ausströmwinkel der Flüssigkeit in und aus den Schaufelkammern auch die Strömung in der Schaufelkammer durch die Ausbildung der Laufschaufeln vorzugeben, indem die radialen Abmessungen von Förderkanal und Schaufelkammer berücksichtigt werden. So wird eine Verbesserung des Wirkungsgrades von Förderpumpen mit Laufrädern deren Laufschaufeln in einem Winkel zur Drehachse des Laufrades angeordnet sind, erreicht, indem sich der Winkel zwischen Laufschaufel und Drehachse vom radial inneren zum radial äußeren Bereich der Laufschaufel proportional zur radialen Erstreckung der Laufschaufel vergrößert. Die Winkeländerung der Laufschaufel ergibt sich nach der Formel Dabei ist α(*r*) der Winkel zwischen der Laufschaufel in Bezug auf die Drehachse in einem Abstand r vom Mittelpunkt des Laufrades zu einem beliebigen Punkt auf der Laufschaufel. Der Winkel α(*r*_{*a*}) ist ein vorgegebener Winkel zwischen der Laufschaufel in Bezug auf die Drehachse bei einem Abstand rₐ vom Mittelpunkt des Laufrades zu einem vorgegebenen Punkt auf der Laufschaufel.

Erfindungswesentlich ist, daß durch die Laufschaufeln die Strömungsverhältnisse in den Schaufelkammem denen im Förderkanal angepaßt wird, da diese Größenverhältnisse einen entscheidenden Einfluß auf die sich ausbildende Zirkulationsströmung haben. Gewährleistet wird das durch die Proportionalität der Winkeländerung in Bezug auf die Abmessungen des Förderkanals und der Schaufelkammern, hauptsächlich deren radiale Ausdehnung.

Der Vorteil der Förderpumpe besteht darin, daß die Ausbildung der Laufschaufeln zu einer zusätzlichen Beschleunigung der Flüssigkeit in Umfangsrichtung führt und die Flüssigkeit in einem veränderten Winkel aus den Schaufelkammern austritt, wodurch eine Verbesserung des Wirkungsgrades erreicht wird. Die Proportionalität der Winkeländerung gewährleistet dabei, daß im radial inneren Bereich des Förderkanals die Ausbildung eines zu großen Geschwindigkeitsvektor in tangentialer Richtung vermieden wird. Dieser hätte eine zu starke Beschleunigung der Flüssigkeit in Umfangsrichtung beim Eintritt in die Schaufelkammem zur Folge, die wiederum zu wirkungsgradvermindernden Rückströmungen in den Schaufelkammern führen würde.

Ein weiterer Vorteil besteht darin, daß die Lebensdauer des Laufrades erhöht wird. Die Ursache ist vor allem darin zu sehen, daß die Gestaltung der Laufschaufeln nicht mehr losgelöst von den vorgegebenen Geometrien und Strömungsverhältnissen erfolgt. Des weiteren lassen sich derartige Laufräder kostengünstig mittels Spritzgießens herstellen.

Als vorgegebener Punkt für den Abstand rₐ ist der radial innere Rand, die Mitte oder der radial äußere Rand der Laufschaufel (3) vorgegeben. Besonders vorteilhaft sind Laufräder, die in Bezug auf die Drehachse an ihrem radial äußeren Rand einen Winkel α(*r*_{*a*}) zwischen 30° und 40° aufweisen.

In einer weiteren vorteilhaften Ausgestaltung mit an den beiden Stirnseiten des Laufrades angeordneten Kränzen von Schaufelkammern sind gegenüberliegende Laufschaufeln V-förmig zueinander angeordnet.

An einem Ausführungsbeispiel wird die Erfindung näher erläutert. Dabei zeigen
- Figur 1: eine isometrische Darstellung eines Laufrades einer Peripheralradpumpe,
- Figur 2: einen Schnitt entlang der Linie II - II des Laufrades aus Figur 1 und
- Figur 3: die Winkeländerung einer Laufschaufel über die Höhe der Schaufelkammer.

Das in Figur 1 dargestellte Laufrad 1 ist ein Peripheralrad einer Kraftstoffpumpe. Im äußeren Bereich des Laufrades 1 sind zu beiden Seiten über den Umfang verteilt Schaufelkammern 2 angeordnet. Die einzelnen Schaufelkammem 2 werden von Laufschaufeln 3 begrenzt. Einander gegenüberliegende Schaufelkammem 2 sind durch einen Steg 4 voneinander getrennt. Eine Ausnehmung 5 dient der Aufnahme einer nicht dargestellten Welle eines Elektromotors zum Antrieb des Laufrades 1. Die Radien r₁, r₂, r₃ geben den Abstand der Laufschaufeln 3', 3", 3''' von der Drehachse 6 des Laufrades 1 bis zum Schnitt II-II an.
Figur 2 zeigt schematisch das Laufrad 1 aus Fig. 1 entlang eines Schnittes II-II in einer Draufsicht, wobei in dieser Ansicht nur die Laufschaufeln 3', 3'', 3''' dargestellt sind. Die Laufschaufeln 3', 3", 3''' werden in einem Abstand r₁, r₂, r₃ von der Drehachse 6 geschnitten. Die Abstände r₁ und r₃ sind gleich, so daß die Laufschaufeln 3', 3''' in der Schnittebene den gleichen Abstand s von der Drehachse 6 besitzen. Die Laufschaufeln 3', 3", 3''' sind V-förmig zu den auf der anderen Seite des Laufrades 1 gegenüberliegenden Laufschaufeln angeordnet. Der Winkel der Laufschaufeln 3', 3", 3''' bezüglich der Drehachse 6 verhält sich nach der Beziehung Dementsprechend besitzt die Laufschaufel 3' an der Stelle des Radius r₁ einen Winkel α₁, der aufgrund der Symmetrie zur Laufschaufel 3''' gleich dem Winkel α₃ ist. Die Laufschaufel 3" besitzt an der Stelle r₂ den Winkel α₂. Der Winkel α₂ ist kleiner als die beiden Winkel α₁ und α₃. Der Winkel α(r) wird auf einer Umfangsfläche in einem Abstand r gemessen.
In Figur 3 ist der Winkelverlauf α einer Laufschaufel 3 dargestellt. Auf der Abszisse ist der Radius r über die radiale Erstreckung der Schaufelkammer 2 aufgetragen. Der radial innere Rand der Laufschaufel 3 beginnt bei einem Radius von 12mm, während sich der äußere Rand der Laufschaufel 3 bis auf 15mm erstreckt. Bei einem an der Stelle rₐ von 15mm vorgegebenen Winkel α(*r*_{*a*}) = 38° ergibt sich für den Winkelverlauf der Laufschaufel 3 eine Kurve. An ihrem radial inneren Rand besitzt die Laufschaufel 3 einen Winkel von 32°.

## Patentansprüche

1. Förderpumpe mit einem angetriebenen, sich in einem Pumpengehäuse drehenden Laufrad, mit mindestens einem an einer Stirnseite des Laufrades angeordneten Kranz von Schaufelkammem, einem dem Kranz von Schaufelkammern gegenüberliegenden und in der Wandung des Pumpengehäuses angeordneten Förderkanal und mit die Schaufelkammern seitlich begrenzenden Laufschaufeln, die in Bezug auf die Drehachse des Laufrades in einem Winkel α angeordnet sind, **dadurch gekennzeichnet, daß** die Laufschaufeln (3) über die Höhe der Schaufelkammern (2) in einem Winkel α(*r*) entsprechend der Formel angeordnet sind, wobei r ein beliebiger Abstand zwischen dem Mittelpunkt des Laufrades (1) und einem Punkt auf der Laufschaufel (3), rₐ der Abstand zwischen dem Mittelpunkt des Laufrades (1) und einem vorgegebenen Punkt auf der Laufschaufel und α(*r*_{*a*}) ein vorgegebener Winkel ist.

2. Förderpumpe nach Anspruch 1, **dadurch gekennzeichnet, daß** der Abstand rₐ der Radius vom Mittelpunkt des Laufrades (1) bis zum radial inneren Rand, der Mitte oder zum radial äußeren Rand der Laufschaufel (3) ist.

3. Förderpumpe nach Anspruch 1 und 2, **dadurch gekennzeichnet, daß** der Winkel α(*r*_{*a*}) am radial äußeren Rand der Laufschaufel (3) zwischen 30° und 40° beträgt.

4. Förderpumpe nach den Ansprüchen 1 bis 3, **dadurch gekennzeichnet, daß** die Laufschaufeln (3) des Laufrades (1) derart angeordnet sind, daß die an den Stirnseiten des Laufrades (1) angeordneten Enden der Laufschaufeln (3) in Umlaufrichtung ausgerichtet sind.

5. Förderpumpe nach zumindestens einem der Ansprüche 1 bis 4, **dadurch gekennzeichnet, daß** das Laufrad (1) zwei an den Stirnseiten gegenüberliegende Kränze von Schaufelkammern (2) aufweist, deren Laufschaufeln (3) zueinander V-förmig ausgerichtet sind.

6. Förderpumpe nach zumindestens einem der Ansprüche 1 bis 5, **dadurch gekennzeichnet, daß** ein gegenüberliegende Schaufelkammern (2) trennender Steg (4) Durchbrüche zum Überströmen der zu fördernden Flüssigkeit von einer Seite des Laufrades (1) zur gegenüberliegenden Seite besitzt.

## Claims

1. Feed pump with a driven impeller rotating in a pump casing, with at least one ring of blade chambers which is arranged on one end face of the impeller, with a feed channel located opposite the ring of blade chambers and arranged in the wall of the pump casing, and with moving blades which laterally delimit the blade chambers and are arranged at an angle α with respect to the axis of rotation of the impeller, **characterized in that** the moving blades (3) are arranged over the height of the blade chambers (2) at an angle α(*r*) according to the formula r being any distance between the centre point of the impeller (1) and a point on the moving blade (3), rₐ being the distance between the centre point of the impeller (1) and a predetermined point on the moving blade, and *α*(*r*_{*a*}) being a predetermined angle.

2. Feed pump according to Claim 1, **characterized in that** the distance rₐ is the radius from the centre point of the impeller (1) to the radially inner edge, the centre or the radially outer edge of the moving blade (3).

3. Feed pump according to Claims 1 and 2,
**characterized in that** the angle α(*r*_{*a*}) at the radially outer edge of the moving blade (3) is between 30° and 40°.

4. Feed pump according to Claims 1 to 3, **characterized in that** the moving blades (3) of the impeller (1) are arranged in such a way that those ends of the moving blades (3) which are arranged on the end faces of the impeller (1) are oriented in the direction of rotation.

5. Feed pump according to at least one of Claims 1 to 4, **characterized in that** the impeller (1) has two rings of blade chambers (2) which are located opposite one another on the end faces and the moving blades (3) of which are oriented in a V-shaped manner in relation to one another.

6. Feed pump according to at least one of Claims 1 to 5, **characterized in that** a web (4) separating opposite blade chambers (2) possesses perforations for the flow of the feed fluid from one side of the impeller (1) over to the opposite side.

## Revendications

1. Pompe de circulation comportant un rotor entraîné, tournant dans un carter de pompe, qui possède au moins une couronne de chambres d'aubes disposée sur l'une des faces frontales du rotor, un canal de circulation situé en face de la couronne de chambres d'aubes et dans la paroi du carter de pompe, et des aubes mobiles délimitant latéralement les chambres d'aubes, qui sont disposées à un angle α par rapport à l'axe de rotation du rotor,.
**caractérisée en ce que** les aubes mobiles (3) sont, sur la hauteur des chambres d'aubes (2), disposées à un angle α(r).correspondant à la formule où r est une distance choisie arbitrairement entre le centre du rotor (1) et un point situé sur l'aube mobile (3), où rₐ est la distance entre le centre du rotor (1) et un point prédéfini sur l'aube mobile, et où α(rₐ) est un angle prédéfini.

2. Pompe de circulation suivant la revendication 1, **caractérisée en ce que** la distance rₐ est le rayon partant du centre du rotor (1) jusqu'au bord radialement intérieur, jusqu'au centre, ou jusqu'au bord radialement extérieur de l'aube mobile (3).

3. Pompe de circulation suivant la revendication 1 et la revendication 2, **caractérisée en ce que** l'angle α(rₐ) sur le bord radialement extérieur de l'aube mobile (3) est compris entre 30° et 40°.

4. Pompe de circulation suivant les revendications 1 à 3, **caractérisé en ce que** les aubes mobiles (3) du rotor (1) sont disposées de telle façon que les extrémités des aubes mobiles (3) situées sur les faces frontales du rotor (1) sont dirigées dans la direction de rotation.

5. Pompe de circulation suivant au moins l'une des revendications 1 à 4, **caractérisée en ce que** le rotor (1) présente deux couronnes opposées de chambres d'aubes (2) situées sur les faces frontales et dont les aubes mobiles (3) sont dirigées en formant un V les unes par rapport aux autres.

6. Pompe de circulation suivant au moins l'une des revendications 1 à 5, **caractérisée en ce qu'**un flasque (4) séparant des chambres d'aubes (2) opposées présente des percements, pour faire déborder le liquide à mettre en circulation, d'une face du rotor (1) vers l'autre face.
